# EUROPÄISCHE PATENTSCHRIFT

(11) **EP 1 519 674 B1**
(45) Veröffentlichungstag und Bekanntmachung des Hinweises auf die Patenterteilung: **20.08.2008**
(21) Anmeldenummer: 03740356.5
(22) Anmeldetag: 26.06.2003
(51) Int. Cl.: A47L 15/16, A47L 15/42

(54) **SPRÜHVORRICHTUNG UND -VERFAHREN**
SPRAY DEVICE AND METHOD
DISPOSITIF ET PROCEDE DE PULVERISATION

(30) Priorität: 26.06.2002 DE 10228642
(43) Veröffentlichungstag der Anmeldung: 06.04.2005
(73) Patentinhaber: BSH Bosch und Siemens Hausgeräte GmbH, 81669 München (DE)
(72) Erfinder: NANNT, Hans-Peter, 89547 Dettingen (DE)
(86) Internationale Anmeldenummer: PCT/EP2003/006768
(87) Internationale Veröffentlichungsnummer: WO 2004/002287

(56) Entgegenhaltungen:
- DE-B- 1 177 564
- GB-A- 949 954
- RU-C- 2 033 131
- US-A- 2 654 894
- PATENT ABSTRACTS OF JAPAN vol. 1996, no. 01, 31. Januar 1996 (1996-01-31) -& JP 07 232115 A (FUJIKAWA KIKAI KK;OTHERS: 01), 5. September 1995 (1995-09-05)
- PATENT ABSTRACTS OF JAPAN vol. 1998, no. 06, 30. April 1998 (1998-04-30) -& JP 10 033451 A (NAKANISHI SEISAKUSHO:KK), 10. Februar 1998 (1998-02-10)

## Beschreibung

Gegenstand der vorliegenden Erfindung ist eine Sprühvorrichtung und ein Sprühverfahren.

Bekannte Sprühvorrichtungen, z.B. für Apfelwaschanlagen, Autowaschanlagen, Rasensprenger und auch Geschirrspülmaschinen etc., weisen oft Rotationsarme auf, durch die Sprühflüssigkeit gepumpt wird und die Rotationsbewegung durch die Rückschlagskraft der austretenden Flüssigkeit erzeugt wird. Diese sogenannten Sprüharme werden über eine Pumpe mit Spülflüssigkeit versorgt. Da herkömmlicherweise Behandlungsräume von z.B. Apfelwaschanlagen, Autowaschanlagen und Geschirrspülmaschinen etc. aber auch Rasenflächen hauptsächlich einen rechteckigen Grundriss aufweisen, werden die Eckbereiche dieser Räume bzw. Flächen von den, eine im wesentlichen Kreisbahn beschreitenden, Sprüharmen nur ungenügend erreicht. Dieser Nachteil wird beispielsweise durch Rohre mit Düsenöffnungen etc. vermieden, wobei diese den Nachteil aufweisen, lediglich punktartige Bereiche besprühen zu können und somit die zu beaufschlagenden Räume bzw. Flächen nicht an allen Stellen ausreichend mit der zu versprühenden Flüssigkeit benetzt werden kann.

Aus der DE 1 177 564 B ist eine Vorrichtung zum Einstellen der Höhe der Strahlhöhe von Springbrunnen bekannt. Zur Steuerung der Fontäne sind ein Rohrleitungssystem sowie Nebenauslässe und Stellhähne vorgesehen. Die Springhöhe der Fontäne wird durch das Ansteuern von Pumpen und Betätigung der Stellhähne gesteuert.

Aus der GB 949 954 A ist eine Verfahren sowie eine Vorrichtung zur Erzeugung eines Flüssigkeitssprühnebels bekannt. Die Vorrichtung umfasst zwei Versorgungsleitungen, die mit unterschiedlichen Drücken beaufschlagt werden können. Dadurch kann ein oszillierender Sprühstrahl erreicht werden

JP 100 33451 A offenbert eine Geschirrspülmaschine gem dem Oberbegriff des Ansprüches 1.

Aufgabe der vorliegenden Erfindung ist es daher, eine bereitzustellen, die es erlaubt, zu beaufschlagenden Räume bzw. Flächen im Wesentlichen vollständig zu benetzen.

Diese Aufgabe wird durch die erfindungsgemäße Sprühvorrichtung mit den Merkmalen gemäß Anspruch 1, sowie durch das erfindungsgemäße Verfahren gemäß Anspruch 9 gelöst. Vorteilhafte Weiterbildungen der vorliegenden Erfindung sind in den Unteransprüchen gekennzeichnet.

Die erfindungsgemäße Sprühvorrichtung besteht aus wenigstens einer zwei Enden aufweisenden rohrartigen Leitung, wobei die beiden Enden der rohrartigen Leitung mit Mitteln verbunden sind, die so ausgebildet sind, dass Flüssigkeit unter einem vorbestimmten Druck wahlweise durch das erste und/oder zweite Ende in die rohrartige Leitung einströmt. Erfindungsgemäß weist die rohrartige Leitung Sprühöffnungen aufweist, die in Längsrichtung der rohrartigen Leitung angeordnet sind, durch die Flüssigkeit zum Versprühen ausströmt.

Vorteilhafterweise sind die Mittel als Pumpen ausgebildet, die mit den Enden der rohrartigen Leitung jeweils verbunden sind. Zweckmäßigerweise sind die Pumpen über eine Programmsteuereinheit miteinander verbunden und werden entsprechend in der Programmsteuereinheit hinterlegter Programmabläufe angesteuert.

Bei einer anderen bevorzugten Ausführungsform der erfindungsgemäßen Sprühvorrichtung sind die Mittel als eine Pumpe und eine Steuerungseinheit ausgebildet, wobei diese Steuereinheit über ein Rotationselement die jeweiligen Flüssigkeitsanteile zu den beiden Enden der rohrartigen Leitung aufteilt.

Zweckmäßigerweise ist das Rotationselement als Drehverteiler ausgebildet, so dass über die Rotationsgeschwindigkeit des Drehverteilers das Sprühverhalten der Flüssigkeit beeinflussbar und somit steuerbar ist.

Die erfindungsgemäße Sprühvorrichtung macht sich das physikalische Gesetz zu nutze, dass gemäß der Kontinuitätsgleichung: ${A}_{1} * {v}_{1} = {A}_{2} * {v}_{2}$ und der daraus folgenden, vereinfachten Bernoulli-Gleichung: ${p}_{1} + \frac{ρ}{2} ⁢ {{v}_{1}}^{2} = {p}_{2} + \frac{ρ}{2} ⁢ {{v}_{2}}^{2}$ der Druck und die Geschwindigkeit einer Flüssigkeit in einem Leitungssystem voneinander abhängen, so dass bei Veränderung des einen Parameter, der andere Parameter ebenfalls eine Änderung erfährt.

Übertragen auf die erfindungsgemäße Sprühvorrichtung bedeutet dies, dass der in den Zuleitungen der Enden vorliegende totale Druck (statischer Druck plus dynamischer Druck (Fluidgeschwindigkeit)), welcher durch entsprechende Pumpleistung aufgebaut wird, sich in der Leitung mit Querschnittsfläche A₁ zu geringem dynamischen Druck und hohem statischem Druck und in der rohrartigen Leitung mit den entsprechenden Sprühöffnungen und der wesentlich geringeren Querschnittsfläche A₂ zu relativ geringem statischen Druck aber hohen Fluidgeschwindigkeiten (dynamischer Druck) aufteilt.

Dieses Verhältnis wird gemäß Figur 1 anschaulich dargestellt. Unter Zugrundelegen dieser physikalischen Beziehungen wirken sich in den Rohrabschnitt II angebrachte Sprühöffnungen insofern nicht als Austrittsöffnung aus, als bei entsprechend hoher Geschwindigkeit v₂ der Druck p₂ so gering ist, dass für die Flüssigkeit keine Bestrebung besteht, den Rohrabschnitt II durch die Sprühöffnung bzw. Sprühöffnungen zu verlassen.

Wird nun gemäß der vorliegenden Erfindung die Geschwindigkeit v₂ im Rohrabschnitt II reduziert, baut sich der Druck p₂ entsprechend der Kontinuitätsgleichung auf und die entsprechend mit Druck beaufschlagte Flüssigkeitsanteile sind bestrebt, den Rohrabschnitt II durch Sprühöffnungen zu verlassen. Die Austrittsrichtung der druckbeaufschlagten Flüssigkeitsanteile richtet sich im Wesentlichen nach den Verhältnissen von v₁ und v₂ in den jeweiligen Flüssigkeitsabschnitten, wobei gemäß Vektorgleichungen der Austrittswinkel bestimmbar ist.

Mit der erfindungsgemäßen Sprühvorrichtung kann beispielsweise durch entsprechende Programmabläufe, die in der Programmsteuereinheit hinterlegt sind, spezifische Sprühmuster erstellt werden. Beispielsweise ist es möglich, ein gemäß Figur 2 ausgebildetes Sprühmuster zu erzeugen, in dem an beiden Enden der rohrartigen Leitung entsprechende Flüssigkeitsmengen mit gleichen Druckwerten anliegen, so dass sich ungefähr in der Mitte der rohrartigen Leitung die Geschwindigkeitsvektoren der im Rohr befindlichen Flüssigkeit vom Wert her aufheben und lediglich ein entsprechender Druckwert anliegt, so dass der aus der rohrartigen Leitung austretende Wasserstrahl im wesentlichen rechtwinklig die Sprühöffnung verlässt.

Die Sprühwinkel der zu den jeweiligen Enden der rohrartigen Leitung austretenden Sprühstrahlen wird gemessen an der Fließrichtung stets geringer, da die jeweiligen Vektorkomponenten der Flüssigkeitsgeschwindigkeit zunehmend geringeren Einfluss nehmen. Ein solches Sprühmuster ist Figur 3 zu entnehmen.

Erfindungsgemäß sind in der Steuereinheit unterschiedliche Druckverlaufsprogramme hinterlegt, um entsprechend der Wahl der Spülprogramme unterschiedliche Sprühverläufe und Sprühmuster, beispielsweise Zonenspülen ermöglichen.

Wird beispielsweise durch die Bereitstellung von zwei Pumpen, die beide über eine zentrale Steuereinheit angesteuert werden, ein bestimmter Druckverlauf auf die Flüssigkeit aufgebracht, ist es erfindungsgemäß möglich, impulsartige Sprühstöße zu erzeugen, welche in der Lage sind, auch hartnäckige Anschmutzungen am Spülgut wirkungsvoll zu entfernen.

Das erfindungsgemäße Verfahren zum Betreiben einer erfindungsgemäße Sprühvorrichtung führt folgende Schritte aus:
- Auswählen eines in einem Programmspeicher hinterlegten Sprühprogramms;
- Aufbau der jeweiligen, dem Spülprogramm entsprechenden Druckprofile auf die Enden der rohrartigen Leitung
- Regelung der jeweiligen Druckprofile und der entsprechenden Flüssigkeitsmengen.

Die erfindungsgemäße Sprühvorrichtung weist folgende Vorteile auf:
Die Austrittswinkel und der Ort des maximalen aus Öffnungen austretenden Volumenstromes der einzelnen Sprühstrahlen ist über die Druck und Geschwindigkeitsregelung der Flüssigkeit präzise steuerbar, so dass einzelne Bereiche (Zonenspülen) mit einem spezifischen Sprühmuster intensiv mit Spülflüssigkeit beaufschlagt werden kann. Die erfindungsgemäße Vorrichtung benötigt keine beweglichen Teile, wie beispielsweise drehbare Düsenköpfe, so dass sowohl die Fertigung als auch die Montage gegenüber herkömmlichen Sprühsystemen kostengünstiger bzw. effizienter ist.

Die Erfindung wird anhand der nachfolgenden Zeichnungen näher erläutert. Es zeigen:
- Figur 1: eine schematische Darstellung der physikalischen Zusammenhänge der einzelnen Rohrabschnitte;
- Figur 2A,B: eine schematische Darstellung einer erfindungsgemäßen Sprühvorrichtung in zwei unterschiedlichen Druckstadien;
- Figur 3: eine bevorzugte Ausführungsform der vorliegenden Erfindung, wobei die Druckansteuerung mittels Drehverteiler vorgenommen wird.

Figur 1 zeigt eine schematische Schnittdarstellung durch eine rohrartige Leitung 1 einer erfindungsgemäßen Sprühvorrichtung mit den jeweiligen Abschnitten I, I*, II, III* und III, wobei Sprühöffnungen 2 lediglich im Abschnitt II vorgesehen sind. Die Abschnitte I und III dienen lediglich dem Transport der Flüssigkeit 3, wobei die Dicke der Pfeile den jeweiligen statischen Druckzustand wiedergibt und die Länge der Pfeile den Geschwindigkeitsvektor.

Im Abschnitt I weist die Flüssigkeit einen relativ hohen Druck auf, so dass gemäß der Bernoulli-Gleichung die Geschwindigkeit der Flüssigkeit 3 relativ gering ist. Der Übergangsbereich I*, der einer Drossel entspricht, bewirkt eine Verjüngung der Querschnittsfläche, so dass im Bereich II eine relativ hohe Geschwindigkeit vorliegt, jedoch der Flüssigkeitsdruck gering ist. Durch diesen Zustand wird erreicht, dass keine Flüssigkeit aus den Sprühöffnungen 2 austritt. Nach Erreichen des Rohrabschnitts III über die Drossel III* wird die Geschwindigkeit gemäß der Bernoulli-Gleichung erneut reduziert und ein höherer Druck baut sich in der Flüssigkeit 3 auf.

Wird, wie in Figur 2A dargestellt, das Rohr 1 im Bereich III verschlossen, so führt dies dazu, dass die Geschwindigkeit im Endbereich des Rohrs II fällt, somit der Druck ansteigt und die Flüssigkeit durch die Sprühöffnungen 2 aus dem Rohr austritt. Wie in Figur 2B dargestellt, kann durch den Druckaufbau einer zweiten Flüssigkeitsmenge diese Geschwindigkeitsreduktion in jedem Bereich des Abschnitts II des Rohres 1 bewirkt werden, wobei der Ort der Geschwindigkeitsreduktion über entsprechende Mittel, beispielsweise Pumpen geregelt werden kann.

Gemäß Figur 2B treffen die beiden Flüssigkeitsmengen 3 ungefähr in der Mitte des Rohres 1 aufeinander, so dass in diesem Bereich keine wesentliche Flüssigkeitsgeschwindigkeit zu messen ist, folglich der Flüssigkeitsdruck ansteigt und die Flüssigkeit das Rohr 1 durch entsprechende Öffnungen 2 verlässt. Gemäß der jeweiligen Geschwindigkeitsvektoren bzw. deren Richtungsanteile strömt Flüssigkeit bzw. Flüssigkeitsanteile entsprechend der Geschwindigkeitsverteilung unter unterschiedlichen Winkeln durch jeweilige Sprühöffnungen 2.

In Figur 3 wird eine schematische Darstellung der erfindungsgemäßen Sprühvorrichtung gezeigt, wobei schematisch Spülgut 7 dargestellt wird, welches von Flüssigkeitsstrahlen (dargestellt durch Pfeile) benetzt wird. Die jeweilige Sprührichtung bzw. Sprühmuster lassen sich beispielsweise durch einen Drehverteiler 4 regeln, wobei die Rotationsgeschwindigkeit des Rotationselements maßgeblich das Sprühmuster beeinflusst.

Die Sprühöffnungen 2 der erfindungsgemäßen Sprühvorrichtung sind in den erläuterten Ausführungsbeispielen als Düsenöffnungen ausgebildet, können aber auch alternativ als wenigstens ein Längsschlitz ausgebildet sein.

Bei der oben erläuterten, erfindungsgemäßen Sprühvorrichtung in allen Ausführungsformen sind die Austrittswinkel und der Ort des maximalen aus Öffnungen austretenden Volumenstromes der einzelnen Sprühstrahlen über die Druck und Geschwindigkeitsregelung der Flüssigkeit präzise steuerbar, so dass einzelne Bereiche (Zonenspülen) mit einem spezifischen Sprühmuster intensiv mit Spülflüssigkeit beaufschlagt werden kann. Die erfindungsgemäße Sprühvorrichtung benötigt keine beweglichen Teile, wie beispielsweise drehbare Düsenköpfe, so dass sowohl die Fertigung als auch die Montage gegenüber herkömmlichen Sprühsystemen kostengünstiger bzw. effizienter ist.

Die oben erläuterten erfindungsgemäßen Sprühvorrichtungen werden mit dem erfindungsgemäßen Verfahren zum Betreiben einer erfindungsgemäße Sprühvorrichtung wie folgt betrieben:
- Auswählen eines in einem Programmspeicher hinterlegten Sprühprogramms;
- Aufbau der jeweiligen, dem Spülprogramm entsprechenden Druckprofile auf die Enden der rohrartigen Leitung und
   - Regelung der jeweiligen Druckprofile und der entsprechenden Flüssigkeitsmengen.

## Patentansprüche

1. Geschirrspülmaschine umfassend eine Sprühvorrichtung, die Sprührorrichtung bestehend aus wenigstens einer zwei Enden (5, 6) aufweisenden rohrartigen Leitung (1), wobei die beiden Enden (5, 6) der rohrartigen Leitung (1) mit Mitteln verbunden sind, **dadurch gekennzeichnet, dass** die Mïtteln so ausgebildet sind, dass Flüssigkeit unter einem vorbestimmten Druck wahlweise durch das erste und/oder zweite Ende (5, 6) in die rohrartige Leitung (1) einströmt, wobei die rohrartige Leitung (1) Sprühöffnungen (2) aufweist, die in Längsrichtung der rohrartigen Leitung (1) angeordnet sind, durch die Flüssigkeit zum Versprühen ausströmt.

2. Geschirrspülmaschine nach Anspruch 1, **dadurch gekennzeichnet, dass** die Mittel zwei Pumpen sind, die mit den Enden (5, 6) der rohrartigen Leitung (1) verbunden sind.

3. Geschirrspülmaschine nach Anspruch 1, **dadurch gekennzeichnet, dass** die Mittel eine Pumpe und eine Steuerungseinheit sind.

4. Geschirrspülmaschine nach Anspruch 3, **dadurch gekennzeichnet, dass** die Steuereinheit über ein Rotationselement die jeweiligen Flüssigkeitsanteile zu den beiden Enden (5, 6) der rohrartigen Leitung (1) aufteilt.

5. Geschirrspülmaschine nach Anspruch 4, **dadurch gekennzeichnet, dass** das Rotationselement als Drehverteiler (4) ausgebildet ist und über die Rotationsgeschwindigkeit das Sprühverhalten der Flüssigkeit beeinflussbar ist.

6. Geschirrspülmaschine nach Anspruch 2, **dadurch gekennzeichnet, dass** beide Pumpen von einer Programmsteuereinheit angesteuert werden.

7. Geschirrspülmaschine nach Anspruch 6, **dadurch gekennzeichnet, dass** in der Programmsteuereinheit spezifische Programmabläufe hinterlegt sind, die ein bestimmtes Sprühmuster erzeugen.

8. Verfahren zum Betreiben einer Geschirrspülmaschine nach einem der Ansprüche 1 bis 7, mit den Schritten:
- Auswählen eines in einem Programmspeicher hinterlegten Sprühprogramms,
- Aufbau der jeweiligen, dem Spülprogramm entsprechenden Druckprofile auf die Enden der rohrartigen Leitung; und
- Regelung der jeweiligen Druckprofile und der entsprechenden Flüssigkeitsmengen.

## Claims

1. Dishwashing machine comprising a spray device, the spray device consisting of a tubular duct (1) having at least two ends (5, 6), wherein the two ends (5, 6) of the tubular duct (1) are connected with means, **characterised in that** the means are so constructed that liquid flows under a predetermined pressure into the tubular duct (1) selectably through the first and/or second end (5, 6), wherein the tubular duct (1) has spray openings (2) which are arranged in longitudinal direction of the tubular duct (1) and through which the liquid flows out for the spraying.

2. Dishwashing machine according to claim 1, **characterised in that** the means are two pumps which are connected with the ends (5, 6) of the tubular duct (1).

3. Dishwashing machine according to claim 1, **characterised in that** the means are a pump and a control unit.

4. Dishwashing machine according to claim 3, **characterised in that** the control unit divides up the respective liquid proportions to the two ends (5, 6) of the tubular duct (1) by way of a rotary element.

5. Dishwashing machine according to claim 4, **characterised in that** the rotary element is constructed as a rotary distributor (4) and the spray behaviour of the liquid can be influenced by way of the speed of rotation.

6. Dishwashing machine according to claim 2, **characterised in that** the two pumps are controlled in drive by a program control unit.

7. Dishwashing machine according to claim 6, **characterised in that** specific program sequences generating a defined spray pattern are filed in the program control unit.

8. Method of operating a dishwashing machine according to any one of claims 1 to 7, comprising the steps:
- selecting a spray program filed in a program memory,
- building up the respective pressure profiles, which correspond with the rinsing program, at the ends of the tubular duct and
- regulating the respective pressure profiles and the corresponding liquid quantities.

## Revendications

1. Lave-vaisselle comprenant un dispositif d'aspersion, lequel dispositif d'aspersion est composé d'au moins une conduite tubulaire (1) comportant deux extrémités (5, 6), les deux extrémités (5, 6) de la conduite tubulaire (1) étant reliées à des moyens, **caractérisé en ce que** les moyens sont réalisés de manière telle que du liquide afflue avec une pression prédéterminée par la première et/ou la deuxième extrémité (5, 6), au choix, dans la conduite tubulaire (1), la conduite tubulaire (1) comportant des orifices d'aspersion (2) disposés dans le sens longitudinal de la conduite tubulaire (1) dont du liquide s'échappe pour l'aspersion.

2. Lave-vaisselle selon la revendication 1, **caractérisé en ce que** les moyens sont deux pompes qui sont reliées aux extrémités (5, 6) de la conduite tubulaire (1).

3. Lave-vaisselle selon la revendication 1, **caractérisé en ce que** les moyens sont une pompe et une unité de commande.

4. Lave-vaisselle selon la revendication 3, **caractérisé en ce que** l'unité de commande répartit les fractions de liquide respectives vers les deux extrémités (5, 6) de la conduite tubulaire (1) par l'intermédiaire d'un élément rotatif.

5. Lave-vaisselle selon la revendication 4, **caractérisé en ce que** l'élément rotatif se présente sous la forme d'un distributeur rotatif (4) et le comportement d'aspersion du liquide peut être influencé par le biais de la vitesse de rotation.

6. Lave-vaisselle selon la revendication 2, **caractérisé en ce que** les deux pompes sont pilotées par une unité de commande par programme.

7. Lave-vaisselle selon la revendication 6, **caractérisé en ce que** sont déposés, dans l'unité de commande par programme, des déroulements de programme spécifiques qui créent un motif d'aspersion déterminé.

8. Procédé pour faire fonctionner un lave-vaisselle selon l'une des revendications 1 à 7, comportant les étapes
- de sélection d'un programme d'aspersion déposé dans une mémoire de programmes,
- d'établissement des profils de pression respectifs correspondant au programme de lavage aux extrémités de la conduite tubulaire et
- de réglage des profils de pression respectifs et des quantités de liquide correspondantes.
